# FASCICULE DE BREVET EUROPEEN

(11) **EP 1 744 000 B1**
(45) Date de publication et mention de la délivrance du brevet: **10.03.2010**
(21) Numéro de dépôt: 06356082.5
(22) Date de dépôt: 04.07.2006
(51) Int. Cl.: E05F 15/00

(54) **Procédé et dispositif de manoeuvre d'un élément de fermeture de protection solaire**
Verfahren und Antriebsmechanismus zur Betätigung einer Schliess- oder Sonnenschutzeinrichtung
Method and drive mechanism for actuating a closure or solar protection

(30) Priorité: 05.07.2005 FR 0507137
(43) Date de publication de la demande: 17.01.2007
(73) Titulaire: Somfy SAS, 74300 Cluses (FR)
(72) Inventeur: Marty, Jacques, 81580 Soual (FR)
(74) Mandataire: Myon, Gérard Jean-Pierre

(56) Documents cités:
- DE-A1- 4 442 171
- GB-A- 822 658
- GB-A- 1 546 665
- US-A- 4 408 146
- US-B1- 6 326 751

## Description

L'invention a trait à un dispositif de manoeuvre d'un élément de fermeture ou de protection solaire ainsi qu'à un procédé de contrôle de la manoeuvre d'un tel élément.

Par élément de fermeture, on entend une porte, un vantail de portail, un volet, une grille ou un matériel équivalent. Par élément de protection solaire, on entend un écran de protection solaire, de type store ou équivalent.

Pour garantir la sécurité des personnes contre les risques de collision ou d'écrasement du fait de la manoeuvre d'un élément de fermeture ou de protection solaire, il est connu d'observer une grandeur qui varie avec l'effort de manoeuvre de cet élément et de comparer à chaque instant cette grandeur à une valeur de consigne prédéterminée. En cas d'évolution anormale de cette grandeur, il est connu d'activer une procédure de sécurité qui inverse le sens de déplacement de cet élément. L'inversion du sens de déplacement permet de dégager l'obstacle plus aisément ou, si l'obstacle est une personne permet à cette personne, de se retirer.

Par ailleurs, les dispositifs de manoeuvre motorisés comportent généralement un dispositif pour arrêter le déplacement de l'élément de fermeture ou de protection solaire dans ses positions de fin de course. Il existe des installations qui, pour arrêter l'élément précité dans ses positions de fin de course, comportent une butée disposée sur sa trajectoire, ainsi qu'un compteur mesurant en permanence la distance parcourue par cet élément. Le compteur permet de savoir lorsque l'élément est dans une zone proche de sa position de fin de course, par exemple à quelques centimètres de cette position. Dans cette zone, la procédure de sécurité est inhibée, en totalité ou en partie, pour laisser place à une simple procédure d'arrêt de l'élément de fermeture ou de protection solaire. Lorsque l'élément déplacé arrive contre la butée, la grandeur observée dépasse la valeur de consigne et l'élément est arrêté. GB-A-1 538 258 et US-A-3,764,874 divulguent des installations dans lesquelles la grandeur qui varie avec l'effort de manoeuvre est la tension mécanique d'une chaîne de transmission de mouvement d'un moteur à une porte de garage. Un contact est utilisé pour, lorsque l'écran arrive au voisinage de ses positions de fin de course, commuter la procédure dite de sécurité en procédure d'arrêt.

Ces installations sont relativement compliquées à mettre en oeuvre puisqu'elles nécessitent l'emploi d'un compteur du déplacement de l'écran, un tel compteur étant difficile à loger dans les dispositifs de manoeuvre modernes pour lesquels une compacité de plus en plus élevée est recherchée. Ce compteur doit être réglé de façon précise lors de la mise en service de l'installation, ce qui s'avère long et requiert une main d'oeuvre qualifiée. En outre, des marges de sécurité suffisantes doivent être prévues pour absorber les modifications inévitables dans les courses des parties mobiles, ces modifications résultant du rodage de l'installation, de son usure, voire des conditions climatiques. Enfin, la sécurité n'est plus assurée au voisinage des fins de course, ce qui peut s'avérer dangereux.

US-A-5,668,451 prévoit d'adapter la réponse d'un dispositif de sécurité en fonction de la rigidité d'un obstacle rencontré par une vitre ou un toit ouvrant électrique. Ce dispositif de sécurité n'est pas en mesure de gérer des fins de course.

Il est par ailleurs connu de US-A-4,501,963 d'utiliser, à la place du compteur de déplacement mentionné ci-dessus, un interrupteur placé sur la trajectoire de l'écran et actionné par celui-ci, lorsqu'il arrive au voisinage d'une de ses positions de fin de course, pour arrêter le fonctionnement d'un moteur d'entraînement. Une telle installation impose la fixation et le câblage de l'interrupteur, ce qui renchérit son prix de revient et rend complexe sa mise en service.

US 4 408 146 divulgue un autre exemple de dispositif de manoeuvre d'un élément de fermeture.

C'est à ces inconvénients qu'entend plus particulièrement remédier l'invention en proposant un nouveau dispositif de manoeuvre d'un élément de fermeture ou de protection solaire dont la mise en service est particulièrement simple et qui permet d'assurer à la fois la sécurité des personnes et/ou des matériels se trouvant à proximité de la zone de manoeuvre de l'élément déplacé, ainsi que son arrêt lorsqu'il parvient dans l'une de ses positions de fin de course.

Dans cet esprit, l'invention concerne un dispositif de manoeuvre d'un élément de fermeture ou de protection solaire, ce dispositif comprenant des moyens d'entraînement de cet élément entre deux positions de fin de course, ainsi qu'une unité de commande de ces moyens d'entraînement, cette unité étant apte à agir sur ces moyens pour interrompre et/ou inverser leur fonctionnement en fonction de la valeur et/ou la variation d'un paramètre représentatif d'une interaction entre cet élément et un obstacle sur la trajectoire de cet élément entre les deux positions précitées. Ce dispositif est caractérisé en ce que les moyens d'entraînement comprennent des moyens formant butée et aptes à limiter le déplacement de cet élément au niveau de l'une de ses positions extrêmes, en ce que la limitation de ce déplacement par ces moyens formant butée induit une variation de ce paramètre, en ce que l'unité de commande peut différencier une variation du paramètre précité, représentative d'une interaction de l'élément précité avec un obstacle, d'une variation résultant de l'action des moyens formant butée et en ce que cette unité peut commander différemment les moyens d'entraînement en fonction du résultat de la différenciation précitée.

L'unité de commande permet donc, grâce à la différenciation qu'elle opère, d'assurer à la fois une fonction de sécurité anti-collision et une fonction d'arrêt de l'élément de fermeture lorsqu'il parvient dans l'une ou l'autre de ses positions de fin de course, sans qu'il soit nécessaire d'utiliser un compteur ou un interrupteur. La mise en service d'un tel dispositif est donc simple et rapide et son prix de revient est plus attractif que celui des matériels connus.

Selon des aspects avantageux mais non obligatoires de l'invention, un tel dispositif peut incorporer une ou plusieurs des caractéristiques suivantes :
- L'unité de commande peut différencier les variations précitées du paramètre par rapport à des variations de ce paramètre qui sont induites par le fonctionnement normal des moyens d'entraînement, notamment les variations de ce paramètre qui résultent d'oscillations de faible amplitude de l'élément de fermeture ou de protection solaire lors de son déplacement. Dans le cas d'un écran enroulable, ces variations normales peuvent, par exemple, résulter de la sur ou sous-compensation du poids de cet écran.
- Les moyens formant butée sont positionnés, par rapport à des moyens de détection des valeurs et/ou variations du paramètre, plus près que la zone d'interaction entre un obstacle et cet élément en cours de déplacement.
- La chaîne de transmission d'efforts entre les moyens formant butée et des moyens de détection des valeurs et/ou variations du paramètre est telle qu'un effort au niveau des moyens formant butée est transmis avec un amortissement moindre qu'un effort entre un obstacle et l'élément de fermeture ou de protection solaire en cours de déplacement.
- Les moyens d'entraînement sont constitués par un vérin, alors que les moyens formant butée comprennent des moyens de butée intrinsèque de ce vérin.

L'invention concerne également un procédé de contrôle de la manoeuvre d'un élément de fermeture ou de protection solaire qui peut être mis en oeuvre avec le dispositif mentionné ci-dessus et, plus spécifiquement, un procédé dans lequel on détecte la valeur et/ou la variation d'un paramètre représentatif d'une interaction entre un tel élément et un obstacle, sur la trajectoire de cet élément entre les positions précitées. Ce procédé est caractérisé en ce qu'il comprend des étapes consistant à :
- a) limiter le déplacement de l'élément par des moyens formant butée au niveau de l'une au moins des positions de fin de course, en induisant une variation du paramètre ;
- b) différencier une variation du paramètre représentatif d'une interaction avec un obstacle d'une variation résultant de la limitation du mouvement par les moyens formant butée et ;
- c) agir sur les moyens d'entraînement en fonction du résultat de la différenciation.

On différencie avantageusement les variations précitées de celles induites par le fonctionnement normal des moyens d'entraînement.

La différenciation peut être effectuée sur la base de la durée d'une variation du paramètre qui correspond sensiblement à un arrêt des moyens d'entraînement.

Le paramètre dont les valeurs et/ou variations sont détectées peut être la position ou la vitesse de rotation d'un moteur d'entraînement électrique, le couple développé par le moteur, la force contre-électromotrice du moteur, le courant d'alimentation du moteur ou le déphasage en tension ou en courant entre des enroulements de ce moteur.
- De façon avantageuse, on agit sur les moyens d'entraînement pour:
   - d) inverser le sens de fonctionnement des moyens d'entraînement lorsque la variation du paramètre est différenciée comme représentative d'une interaction de l'élément avec un obstacle et
   - e) arrêter le fonctionnement de ces moyens d'entraînement lorsque la variation du paramètre est différenciée comme résultant de la limitation du mouvement par les moyens formant butée.

L'invention sera mieux comprise et d'autres avantages de celle-ci apparaîtront plus clairement à la lumière de la description qui va suivre de quatre modes de réalisation d'un dispositif de manoeuvre conforme à son principe et de leurs procédés de mise en oeuvre, donnée uniquement à titre d'exemple et faite en référence aux dessins annexés dans lesquels :
- La figure 1 est une représentation schématique de principe, en vue de dessus, d'un portail à un vantail incorporant un dispositif de manoeuvre conforme à l'invention;
- La figure 2 est une coupe longitudinale schématique à plus grande échelle d'un bras de manoeuvre de l'installation de la figure 1 dans une première configuration;
- La figure 3 est une vue analogue à la figure 2 lorsque le bras est dans une seconde configuration ;
- La figure 4 est une représentation schématique de principe de la variation de vitesse de rotation du moteur de l'installation des figures 1 à 3, lorsque le vantail heurte un obstacle ;
- La figure 5 est une représentation analogue à la figure 4 représentant la variation de la vitesse lorsque le vantail arrive dans sa position de fin de course de fermeture ;
- La figure 6 est un schéma-bloc représentant un procédé de contrôle mis en oeuvre dans l'installation des figures 1 à 3 ;
- La figure 7 est une vue analogue à la figure 2 pour une installation conforme à un second mode de réalisation de l'invention ;
- La figure 8 est une représentation en vue de côté d'une l'installation conforme à un troisième mode de réalisation de l'invention ;
- La figure 9 est une vue dans le sens de la flèche A à la figure 8, lorsque la porte est en train de parvenir dans sa position de fermeture et
- La figure 10 est une vue analogue à la figure 9 pour une installation conforme à un quatrième mode de réalisation de l'invention, alors que la porte est en train de parvenir dans sa position d'ouverture maximale et
- la figure 11 est un schéma bloc analogue à celui de la figure 6 pour un autre procédé de contrôle.

L'installation représentée aux figures 1 à 3 est destinée à déplacer un vantail 1 entre une position ouverte, représentée en traits pleins et une position fermée représentée en traits mixtes, où le vantail obture une ouverture définie entre deux piliers 2 et 2'. Le vantail 1 pivote autour d'un axe vertical Z₁ défini par une patte 21 solidaire du pilier 2. Le vantail 1 est entraîné par un vérin électrique 3 lui-même articulé autour d'un axe Z₃ parallèle à l'axe Z₁ et défini par une autre patte 22 portée par le pilier 2. La tige 31 du vérin 3 est articulée, autour d'un axe Z₃₁ parallèle à l'axe Z₁, sur une patte 11 portée par le vantail 1.

Une unité de commande 4 permet de contrôler les mouvements du vantail 1 en pilotant de façon appropriée le vérin 3.

Comme il ressort plus particulièrement des figures 2 et 3, le vérin 3 comprend un boîtier 32 dont une extrémité 32a est articulée sur la patte 22 et dans lequel est disposé un moteur électrique 33, par exemple à courant continu, alimenté en courant I par l'unité 4 au moyen d'un câble multiconducteur 41.

L'arbre de sortie 34 du moteur 33 est fileté et vissé dans un taraudage interne 31a de la tige 31 qui est immobilisée en rotation et dont l'extrémité 31b est articulée sur la patte 11, comme expliqué ci-dessus.

Un codeur 35 permet de détecter la position angulaire instantanée α du rotor du moteur 33 et transmet l'information correspondante à l'unité 4 sous la forme d'un signal électrique S₁(α), ceci par un câble conducteur 42.

Comme il ressort plus particulièrement de la figure 6, le procédé de traitement des données à l'intérieur de l'unité 4 comprend une première étape 1001 dans laquelle est calculée, à partir du signal S₁(α), la vitesse de rotation $θ = \frac{d ⁢ α}{d ⁢ t}$ du moteur 3.

Dans une seconde étape 1002, l'unité 4 calcule la variation de la vitesse θ en fonction du temps, soit $\frac{d ⁢ θ}{d ⁢ t} .$

Dans une troisième étape 1003, la valeur absolue de cette variation est comparée à une première valeur prédéterminée V₁ représentative des variations de vitesse se produisant normalement lors des mouvements d'ouverture et de fermeture du vantail 1 entre ses positions de fin de course représentées respectivement en traits pleins et en traits mixtes à la figure 1. Compte tenu des frottements dans les articulations et d'éventuels points durs dans les jonctions, la vitesse θ peut varier le long de la trajectoire du vantail 1, dans des proportions normales. La valeur V₁ est choisie pour que l'on puisse considérer que le fonctionnement est normal lorsque la valeur absolue de dθ/dt est inférieure à cette valeur. Dans ce cas, on reprend les étapes 1001 à 1003 et l'unité 4 continue à alimenter normalement le moteur 33.

Lorsque la valeur absolue de dθ/dt est supérieure à V₁, on différencie l'attitude à adopter en fonction des conditions de variations de la vitesse.

Plus précisément, si l'on considère le cas où le vantail 1 rencontre un obstacle sur sa trajectoire lorsqu'il est en cours de déplacement, sa vitesse décroît, comme représenté à la figure 4, entre une valeur normale θₙ et une valeur nulle θ₀. On note Δt le temps mis par la vitesse θ pour passer de la vitesse θₙ à la vitesse θ₀.

La valeur de Δt dépend du rattrapage des jeux au niveau des articulations du vérin 3 sur les pattes 11 et 22, ainsi qu'au niveau de l'articulation du vantail 1 sur le pilier 2 et au niveau des interfaces entre la tige 31 et l'arbre 34 et entre les composants internes du moteur 33. En pratique, la valeur de Δt est de l'ordre de 300 millisecondes.

Une butée 36 en forme de collerette est fixée autour de la tige 31 à l'intérieur du boîtier 22 et destinée à venir en appui contre un couvercle 37 du boîtier 32 lorsque le vérin est complètement déployé, c'est-à-dire lorsque le vantail est en position fermée, comme représenté à la figure 3.

Le capteur 35 est également utilisé pour détecter l'arrêt du moteur 33 lorsque la butée 36 heurte le couvercle 37. Dans ce cas, la variation de la vitesse de rotation θ, entre sa valeur normale θₙ et la valeur θ₀ représentative d'un arrêt, se produit sur un intervalle de temps Δt beaucoup plus court que dans le cas précédent. En pratique, la valeur de Δt dans ce cas est de l'ordre de 20 millisecondes. En effet, aucun rattrapage du jeu ne se produit au niveau des articulations entre le vérin 3 et les pattes 11 et 22 ou entre le vantail 1 et le pilier 2, de telle sorte que la variation de la vitesse correspondant à l'arrêt du moteur 33 est beaucoup plus rapide.

Cette variation plus rapide de la vitesse provient de ce que la chaîne de transmission d'effort entre la butée 36 et le codeur 35 est plus courte et plus précise que la chaîne de transmission d'effort entre le vantail 1 et le codeur 35. Il en résulte que l'amortissement de l'effort de blocage F₁, exercé sur la butée 36 par le couvercle 37 et transmis au moteur 33 pour l'arrêter, est moindre que l'amortissement de l'effort de blocage résultant de l'interaction entre le vantail 1 et un obstacle placé sur sa trajectoire. Ceci correspond au fait que la butée 36 est placée plus près du moteur 33 et du codeur 35 que le vantail 1 lui-même.

On utilise le fait que la durée de variation Δt est plus faible lorsque la butée 36 entre en action pour différencier un arrêt du moteur 33 dû à une interaction du vantail 1 avec un obstacle d'un arrêt dû à la mise en oeuvre de la butée 36. Plus précisément, on compare, lors d'une étape 1004, la valeur de Δt définie ci-dessus à une valeur de référence ΔT prédéterminée, par exemple égale à 100 millisecondes. Lors de l'étape 1004, on peut considérer que, si Δt est inférieur à ΔT, on est dans la situation de la figure 5 où la butée 36 est intervenue, alors que, si Δt est supérieur à ΔT, on est dans la situation de la figure 4 correspondant à un blocage du vantail 1 par un obstacle.

Pour tenir compte de l'écart des valeurs de Δt aux figures 4 et 5, l'échelle du temps sur ces figures est différente.

Lorsque Δt est inférieur à ΔT, l'unité 1004 peut être programmée pour, dans une étape 1005, commander l'arrêt du moteur 33 qui est alors parvenu dans sa position de fin de course correspondant à la fermeture du vantail.

Au contraire, lorsque Δt est supérieur à ΔT, l'unité 1004 peut être programmée pour commander, dans une étape 1006, une inversion du sens de déplacement du moteur 33, c'est-à-dire du vantail 1 pour libérer un obstacle heurté par ce vantail.

La butée 36 et le couvercle 37 constituent les moyens de butée intrinsèque du mouvement d'extension maximum du vérin 3. Aucune partie ne doit donc être ajoutée au vérin 3 pour assurer la fonction de butée utilisée dans l'invention.

En outre, les vérins sont généralement livrés en configuration complètement déployée, c'est-à-dire dans une configuration où leur butée intrinsèque est active. Lorsqu'on installe un vantail comme représenté à la figure 1, il suffit de le poser en configuration fermée, puis de monter le vérin 3 tel que livré, à la fois sur le pilier 2 et sur le vantail 1 pour obtenir une butée de fin de course sans autre réglage.

La mesure de la vitesse θ peut être effectuée directement par un codeur de type optique ou à effet hall, par la mesure de la force contre-électromotrice du moteur dans le cas d'un moteur à courant continu, ou par tout autre moyen connu.

Le paramètre utilisé par l'unité 4 pour détecter ses variations peut également être le couple développé par le moteur 33 pendant la manoeuvre, ce couple pouvant être mesuré par le courant d'alimentation du moteur. Dans le cas d'un moteur à courant alternatif, par exemple de type asynchrone diphasé, la mesure du couple peut également être réalisée par la mesure du déphasage en tension ou en courant entre des enroulements du moteur.

Les variations de vitesse ou de couple sont obtenues classiquement par un calcul de dérivée.

Comme représenté à la figure 7, deux butées 36 et 36' peuvent être montées sur la tige 31 d'un vérin 3, ce qui permet de détecter l'arrivée du vantail 1 dans ses deux positions de fin de course ouverte et fermée, les butées 36' et 36 venant alors respectivement en appui contre le couvercle 37 du boîtier 32 du vérin. On peut alors agir selon l'étape 1005 dans ces deux positions.

Dans le troisième mode de réalisation de l'invention représenté aux figures 7 et 8, les éléments analogues à ceux du premier mode de réalisation portent des références identiques augmentées de 100. Cette installation permet la manoeuvre d'une porte de garage sectionnelle 101 entre une position fermée représentée en traits pleins et une position ouverte représentée en traits mixtes. La porte 101 est reliée à un chariot 105 animé d'un mouvement de va-et-vient parallèle au plafond 102 d'un bâtiment. Le chariot 105 est relié à la porte 101 par un bras 106 qui est articulé sur une patte 111 et sur une patte 151 respectivement solidaires de la porte 101 et du chariot 105.

Le chariot 105 est entraîné en rapprochement et en éloignement du linteau 121 de l'ouverture à obturer au moyen d'un dispositif d'entraînement 103 qui comprend une chaîne sans fin 131 disposée à l'intérieur d'un rail 132 et entraînée par un moteur électrique 133 dont l'arbre de sortie est en prise avec un pignon denté 134 autour duquel est enroulée la chaîne 131 sur environ 180°, alors qu'un second pignon 134' est monté fou sur le rail 132, à distance du pignon 134.

Une noix de liaison 138 est fixée sur la chaîne 131 en étant solidarisée au chariot 105, ce qui permet d'obtenir un mouvement de va-et-vient du chariot 105 en fonction de la rotation imprimée par le moteur 133 au pignon 134.

Un codeur 135 est accolé au moteur 133 et permet de détecter la position instantanée α de son rotor.

Comme dans le premier mode de réalisation, le signal de sortie S₁(α) du codeur 135 est transmis, par un câble conducteur 142, à une unité de commande 104 qui fournit au moteur 133 son courant d'entraînement I au moyen d'un câble multiconducteur 141.

Une navette de butée 136 est fixée sur la chaîne 131. Elle est destinée à venir en appui contre une butée 137 montée de façon réglable sur le rail 132. La navette 136 et la butée 137 sont positionnées respectivement sur la chaîne 131 et sur le rail 132 pour que la butée 136 vienne en appui contre la butée 137 lorsque le chariot 105 arrive en fin de course lors de la fermeture de la porte 101, c'est-à-dire lorsque la porte 101 atteint sa configuration représentée en traits pleins à la figure 8, à partir de celle représentée en traits mixtes.

Comme dans le premier mode de réalisation, l'unité 104 peut différencier une variation de la vitesse de rotation θ=dα/dt du moteur 133 résultant d'un blocage de la porte 101 par un obstacle en cours de descente ou de remontée, auquel cas l'intervalle de temps Δt pendant lequel la vitesse de rotation du moteur passe d'une vitesse normale θₙ à une vitesse nulle ou quasi-nulle θ₀ est de l'ordre de quelques centaines de millisecondes, d'une variation plus brutale de cette vitesse, de l'ordre de quelques dizaines de millisecondes, qui se produit lorsque la navette 136 entre en contact avec la butée 137.

Comme dans le premier mode de réalisation, la butée 136 est plus proche du moteur 133 et du codeur 135 que le panneau inférieur 112 de la porte 101.

La butée 137 est positionnée de façon que, lorsque la navette 136 est en appui contre cette butée, la portion de chaîne séparant cette navette 136 du pignon 134 est très courte, en pratique aussi courte que possible, ce qui permet de conserver à l'intervalle Δt correspondant à celui représenté à la figure 5 pour le premier mode de réalisation une valeur faible, par exemple inférieure à 20 millisecondes.

L'amortissement dû au rattrapage des jeux entre les panneaux de la porte, les pattes 111 et 151, la crosse 106, le chariot 105 et la chaîne 131, qui se produit lorsque la porte 101 rencontre un obstacle, ne se produit pas en cas d'interaction entre les éléments 136 et 137.

Comme dans le premier mode de réalisation, des variations de faible amplitude de la vitesse θ ne sont pas prises en compte pour agir sur les moyens d'entraînement 103. Ces variations peuvent résulter de variations dans la compensation du poids de la porte 101.

Comme représenté à la figure 10, une seconde navette 136' peut être montée sur la chaîne 131, une seconde butée 137' étant alors montée en un emplacement approprié sur le rail 132 pour arrêter le fonctionnement du moteur 133 au niveau de la fin de course d'ouverture de la porte 101. Dans la configuration de la figure 10, la navette 136 est éloignée de la butée 137 et se trouve dans la partie coupée du rail sur cette figure.

L'invention est décrite dans ce qui précède pour des applications où l'on tient compte de variations de vitesse en fonction du temps. Elle est également applicable au cas où l'unité de commande détermine si un paramètre dépasse une valeur de seuil, indépendamment de la variation temporelle de ce paramètre. Par exemple, si le paramètre détecté est le couple C généré par un moteur, ce couple varie en croissant jusqu'à dépasser une première valeur C₁ lorsqu'un vantail ou une porte heurte un obstacle. Lorsque le vantail ou la porte parvient dans une position de fin de course, le couple varie en croissant jusqu'à dépasser une seconde valeur C₂, supérieure à C₁ car l'amortissement de l'effet de blocage du vantail ou de la porte est moindre qu'en cas d'interaction avec un obstacle. En mesurant la valeur du couple C et en déterminant si elle est comprise entre C₁ et C₂ ou supérieure à C₂, il est donc possible de différencier les causes d'augmentation de ce couple et d'agir en conséquence sur le moteur d'entraînement.

Comme représenté à la figure 11, un procédé conforme à l'invention comprend ainsi une étape 1003 où la valeur de C est comparée à C₁ et où le fonctionnement normal est conservé tant que C reste inférieure ou égale à C₁. Si C dépasse C₁, une étape de différentiation 1004 est mise en oeuvre en comparant C à la valeur C₂. Si C est inférieure à C₂, alors on peut considérer que l'élément déplacé a rencontré un obstacle et le fonctionnement des moyens d'entraînement est inversé dans une étape 1006. Si C est supérieure ou égale à C₂, alors on peut considérer que l'élément parvient en fin de course et les moyens d'entraînement sont arrêtés dans une étape 1005.

Dans tous les cas, l'invention permet, au moyen d'une unique unité de commande 4 ou 104 de réaliser deux opérations différenciées de contrôle des mouvements d'un élément de fermeture ou de protection solaire, à savoir la commande d'un mouvement en sens inverse lorsqu'un obstacle est rencontré sur la trajectoire de cet élément ou la commande de l'arrêt du moteur lorsque l'élément parvient dans une position de fin de course, la différenciation entre les deux actions à entreprendre étant effectuée sur la base du mode de variation du paramètre utilisé.

## Revendications

1. Dispositif de manoeuvre d'un élément (1 ; 101) de fermeture ou de protection solaire, ledit dispositif comprenant des moyens (3 ; 103) d'entraînement dudit élément entre deux positions de fin de course et une unité de commande (4 ; 104) desdits moyens d'entraînement, ladite unité étant apte à agir sur lesdits moyens pour interrompre et/ou inverser leur fonctionnement en fonction de la valeur (α, θ, C) et/ou de la variation (θ, dθ/dt) d'un paramètre représentatif d'une interaction entre ledit élément et un obstacle sur la trajectoire dudit élément entre lesdites positions, **caractérisé en ce que** les moyens d'entraînement (3 ; 103) comprennent des moyens formant butée (36, 37, 36' ; 136, 137, 136', 137') aptes à limiter le déplacement dudit élément au niveau de l'une desdites positions extrêmes, **en ce que** la limitation dudit déplacement par lesdits moyens formant butée (36;37;36';136;137;136';137') induit une variation dudit paramètre, **en ce que** ladite unité de commande (4 ; 104) est apte à différencier (1004) une variation (dθ/dt, C) dudit paramètre (θ, C) représentative d'une interaction (Δt>ΔT ; C₁<C<C₂) dudit élément (1 ; 101) avec un obstacle d'une variation résultant de l'action (Δt≤ΔT ; C≥C₂) desdits moyens formant butée (36;37;36';136;137;136';137') et **en ce que** ladite unité est apte à commander différemment (1005, 1006) lesdits moyens d'entraînement (3 ; 1003) en fonction du résultat de la différenciation.

2. Dispositif selon la revendication 1, **caractérisé en ce que** ladite unité de commande (4 ; 1004) est apte à différencier lesdites variations dudit paramètre de variations $\left(\left|\frac{ⅆ θ}{ⅆ t}\right|\leq {V}_{1};C\leq {C}_{1}\right)$ dudit paramètre induites par le fonctionnement normal desdits moyens d'entraînement (3 ; 103).

3. Dispositif selon l'une des revendications précédentes, **caractérisé en ce que** lesdits moyens formant butée (36, 37, 36' ; 136, 137, 136', 137') sont positionnés, par rapport à des moyens (35 ; 135) de détections des valeurs (α, θ, C) et/ou variations (θ, dθ/dt, C) dudit paramètre, plus près que la zone d'interaction (112) entre un obstacle et ledit élément (1 ; 101).

4. Dispositif selon l'une des revendications précédentes, **caractérisé en ce que** la chaîne (31-34 ; 131-134) de transmission d'efforts entre lesdits moyens formant butée (36, 37, 36' ; 136, 137, 136', 137') et des moyens (35 ; 135) de détection des valeurs et/ou variations dudit paramètre est telle qu'un effort (F₁) au niveau desdits moyens formant butée est transmis avec un amortissement moindre qu'un effort entre un obstacle et ledit élément (1 ; 101) en cours de déplacement sur sa trajectoire entre lesdites positions de fin de course.

5. Dispositif selon l'une des revendications précédentes, **caractérisé en ce que** lesdits moyens d'entraînement sont constitués par un vérin (3) et **en ce que** lesdits moyens de butée (36, 37, 36') comprennent les moyens de butée intrinsèque (36, 37) de la tige (31) dudit vérin.

6. Procédé de contrôle de la manoeuvre, entre deux positions de fin de course, d'un élément (1 ; 101) de fermeture ou de protection solaire par des moyens d'entraînement, procédé dans lequel on détecte la valeur (α, θ, C) et/ou la variation (θ, dθ/dt) d'un paramètre représentatif d'une interaction entre ledit élément et un obstacle sur la trajectoire dudit élément entre lesdites positions, **caractérisé en ce qu'**il comprend des étapes consistant à :
- a) limiter le déplacement de l'élément par des moyens formant butée (36, 37, 36' ; 136, 137, 136', 137') au niveau de l'une au moins desdites positions de fin de course, en induisant une variation (θ, dθ/dt) dudit paramètre ;
- b) différencier (1004) une variation du paramètre représentative d'une interaction (Δt>ΔT ; C₁<C<C₂) avec un obstacle d'une variation (Δt≤ΔT ; C≥C₂) résultant de la limitation du mouvement par lesdits moyens formant butée et ;
- c) agir (1005, 1006) sur les moyens d'entraînement (3 ; 103) en fonction du résultat de la différenciation.

7. Procédé selon la revendication 6, **caractérisé en ce que** l'on différencie également les variations (dθ/dt ≤V_{1;} C ≤C₁) dudit paramètre induites par le fonctionnement normal desdits moyens d'entraînement (3, 103).

8. Procédé selon l'une des revendications 6 ou 7, **caractérisé en ce que** la différenciation est effectuée sur la base de la durée d'une variation (Δt) dudit paramètre correspondant sensiblement à un arrêt (θₙ-θₒ) desdits moyens d'entraînement (3 ; 103).

9. Procédé selon l'une des revendications 6 à 8, **caractérisé en ce que** le paramètre dont les valeurs et/ou variations sont détectées est la position (α) ou la vitesse (θ) d'un moteur (33 ; 133) d'entraînement électrique, le couple (C) développé par ledit moteur, la force contre-électromotrice dudit moteur, le courant (I) d'alimentation dudit moteur ou le déphasage en tension ou en courant entre les enroulements dudit moteur.

10. Procédé selon l'une des revendications 6 à 9, **caractérisé en ce qu'**on agit sur lesdits moyens d'entraînement pour :
- d) inverser (1006) le sens de fonctionnement desdits moyens d'entraînement, lorsque la variation dudit paramètre est différenciée (1004) comme représentative d'une interaction (Δt ≤ΔT ; C₁<C<C₂) dudit élément avec un obstacle ou
- e) arrêter (1005) le fonctionnement desdits moyens d'entraînement lorsque la variation dudit paramètre est différenciée (1004) comme résultant de la limitation du mouvement (Δt ≤ΔT ; C≥C2) par lesdits moyens formant butée (36, 37, 36', 37' ; 136, 137, 136', 137').

## Claims

1. Device for operating an element (1; 101) for closing or solar protection, said device comprising means (3; 103) for driving said element between two end of travel positions, and one control unit (4; 104) for said driving means, said unit being capable of acting on said means to interrupt and/or reverse their operation, as a function of the value (α, θ, C) and/or variation (θ, dθ/dt) of a parameter representing an interaction between said element and an obstacle on the trajectory of said element between said positions, **characterized in that** the driving means (3; 103) comprise means forming a stop (36, 37, 36'; 136, 137, 136', 137') which are suitable for limiting the movement of said element at the level of one of said extreme positions, **in that** the limitation of said movement by said means forming a stop (36, 37, 36'; 136, 137, 136', 137') causes a variation of said parameter, **in that** said control unit (4; 104) is capable of differentiating (1004) a variation (dθ/dt, C) of said parameter (θ, C), representing an interaction (Δt > ΔT; C₁ < C < C₂) of said element (1; 101) with an obstacle of a variation resulting from the action (Δt ≤ ΔT; C ≥ C₂) of said means forming a stop (36, 37, 36'; 136, 137, 136', 137'), and **in that** said unit is capable of controlling said driving means (3; 1003) differently (1005, 1006) depending on the result of the differentiation.

2. Device according to Claim 1, **characterized in that** said control unit (4; 1004) is capable of differentiating said variations of said parameter from variations ( $\left|\frac{ⅆ θ}{ⅆ t}\right| \leq {V}_{1} ; C \leq {C}_{1}$) of said parameter induced by the normal operation of said driving means (3; 103).

3. Device according to one of the preceding claims, **characterized in that** said means forming a stop (36, 37, 36'; 136, 137, 136', 137') are positioned, relative to means (35; 135) for detecting values (α, θ, C) and/or variations (θ, dθ/dt, C) of said parameter, nearer than the interaction zone (112) between an obstacle and said element (1; 101).

4. Device according to one of the preceding claims, **characterized in that** the chain (31-34; 131-134) for transmitting loads between said means forming a stop (36, 37, 36'; 136, 137, 136', 137') and means (35; 135) for detecting values and/or variations of said parameter is such that a load (F₁) at the level of said means forming a stop is transmitted with less damping than a load between an obstacle and said element (1; 101) in the course of movement on its trajectory between said end of travel positions.

5. Device according to one of the preceding claims, **characterized in that** said driving means consist of a jack (3), and **in that** said stop means (36, 37, 36') comprise intrinsic stop means (36, 37) of the rod (31) of said jack.

6. Method of controlling operation, between two end of travel positions, of an element (1; 101) for closing or solar protection, by driving means, in which method the value (α, θ, C) and/or variation (θ, dθ/dt) of a parameter representing an interaction between said element and an obstacle on the trajectory of said element between said positions is detected, **characterized in that** it comprises stages consisting of:
- a) limiting the movement of the element by means forming a stop (36, 37, 36'; 136, 137, 136', 137') at the level of at least one of said end of travel positions, by inducing a variation (θ, dθ/dt) of said parameter;
- differentiating (1004) a variation of the parameter representing an interaction (Δt > ΔT; C₁ < C < C₂) with an obstacle of a variation (Δt > ΔT; C ≥ C₂) resulting from the limitation of the movement by said means forming a stop; and
- acting (1005, 1006) on the driving means (3; 103) depending on the result of the differentiation.

7. Method according to Claim 6, **characterized in that** variations ( $\left|\frac{ⅆ θ}{ⅆ t}\right| \leq {V}_{1} ; C \leq {C}_{1}$) of said parameter induced by the normal operation of said driving means (3; 103) are also differentiated.

8. Method according to one of Claims 6 or 7,
**characterized in that** the differentiation is carried out on the basis of the duration of a variation (Δt) of said parameter, corresponding approximately to a stop (θₙ - θₒ) of said driving means (3; 103).

9. Method according to one of Claims 6 to 8, **characterized in that** the parameter of which the values and/or variations are detected is the position (α) or the speed (θ) of an electric drive motor (33; 133), the torque (C) which said motor develops, the back electromotive force of said motor, the supply current (I) of said motor, or the phase displacement in voltage or current between the windings of said motor.

10. Method according to one of Claims 6 to 9,
**characterized in that** said driving means are acted on to:
- d) reverse (1006) the direction of operation of said driving means, when the variation of said parameter is differentiated (1004) as representing an interaction (Δt ≤ ΔT; C₁ < C < C₂) of said element with an obstacle, or
- e) stop (1005) the operation of said driving means when the variation of said parameter is differentiated (1004) as resulting from the limitation of the movement (Δt ≤ ΔT; C ≥ C₂) by said means forming a stop (36, 37, 36', 37'; 136, 137, 136', 137').

## Patentansprüche

1. Betätigungsvorrichtung eines Elements (1; 101) zum Verschließen oder als Sonnenschutz, wobei die Vorrichtung Mittel (3; 103) zum Antreiben des Elements zwischen zwei Hubendpositionen und eine Steuereinheit (4; 104) der Antriebsmittel aufweist, wobei die Einheit auf die Mittel einwirken kann, um ihren Betrieb in Abhängigkeit von dem Wert (α, θ, C) und/oder von der Variation (θ, dθ/dt) eines Parameters zu unterbrechen und/oder umzukehren, der für eine Wechselwirkung zwischen dem Element und einem Hindernis auf der Bahn des Elements zwischen den Positionen repräsentativ ist, **dadurch gekennzeichnet, dass** die Antriebsmittel (3; 103) Mittel aufweisen, die einen Anschlag (36, 37, 36'; 136, 137, 136', 137') bilden, der die Bewegung des Elements auf dem Niveau einer der Endpositionen einschränken kann, dass das Einschränken der Bewegung durch die Mittel, die den Anschlag (36, 37, 36'; 136, 137, 136', 137') bilden, eine Variation des Parameters bewirkt, dass die Steuereinheit (4; 104) eine Variation (dθ/dt, C) des Parameters (θ, C), der für eine Wechselwirkung (Δt ≤ ΔT; C₁<C<C₂) des Elements (1; 101) mit einem Hindernis repräsentativ ist, von einer Variation unterscheiden (1004) kann, die sich aus der Aktion (Δt ≤ΔT: C ≥ C₂) der Mittel, die einen Anschlag (36, 37, 36'; 136, 137, 136', 137') bilden, ergibt, und dass die Einheit die Antriebsmittel (3; 1003) in Abhängigkeit von dem Ergebnis der Unterscheidung unterschiedlich steuern (1005, 1006) kann.

2. Vorrichtung nach Anspruch 1, **dadurch gekennzeichnet, dass** die Steuereinheit (4; 1004) die Variationen des Variationenparameters $\left(\left|\frac{ⅆ θ}{ⅆ t}\right|\leq {V}_{1};C\leq {C}_{1}\right) ,$ die von dem normalen Funktionieren der Antriebsmittel (3; 103) bewirkt werden, unterscheiden kann.

3. Vorrichtung nach einem der vorhergehenden Ansprüche, **dadurch gekennzeichnet, dass** die Mittel, die einen Anschlag (36, 37, 36'; 136, 137, 136', 137') bilden, in Bezug zu den Mitteln (35; 135) zum Erfassen der Werte (α, θ, C) und/oder Variationen (θ, dθ/dt, C) des Parameters näher an dem Wechselwirkungsbereich (112) zwischen einem Hindernis und dem Element (1; 101) positioniert sind.

4. Vorrichtung nach einem der vorhergehenden Ansprüche, **dadurch gekennzeichnet, dass** die Linie (31-34; 131-134) von Kraftübertragungen zwischen den Mitteln, die einen Anschlag (36, 37, 36'; 136, 137, 136', 137') bilden, und den Erfassungsmitteln (35; 135) der Werte und/oder Variationen des Parameters derart ist, dass eine Kraft (F₁) auf dem Niveau der Mittel, die einen Anschlag bilden, mit einer geringeren Dämpfung als eine Kraft zwischen einem Hindernis und dem Element (1; 101) im Laufe der Bewegung auf seiner Bahn zwischen den Hubendpositionen übertragen wird.

5. Vorrichtung nach einem der vorhergehenden Ansprüche, **dadurch gekennzeichnet, dass** die Antriebsmittel aus einem Zylinder (3) bestehen, und dass die Anschlagmittel (36, 37, 36') die intrinsischen Anschlagmittel (36, 37) des Schafts (31) des Zylinders umfassen.

6. Vorrichtung zum Steuern des Betätigens zwischen zwei Hubendpositionen eines Elements (1; 101) zum Verschließen oder als Sonnenschutz durch Antriebsmittel, Verfahren, bei dem man den Wert (α, θ, C) und/oder die Variation (θ, dθ/dt) eines Parameters erfasst, der für die Wechselwirkung zwischen dem Element und einem Hindernis auf der Bahn des Elements zwischen den Positionen repräsentativ ist, **dadurch gekennzeichnet, dass** es die folgenden Schritte aufweist:
a) Einschränken der Bewegung des Elements durch Mittel, die auf dem Niveau mindestens einer der Hubendpositionen einen Anschlag (36, 37, 36'; 136, 137, 136', 137') bilden, indem eine Variation (θ, dθ/dt) des Parameters bewirkt wird;
b) Unterscheiden (1004) einer Variation des Parameters, der für eine Wechselwirkung (Δt > ΔT; C₁<C<C₂) mit einem Hindernis repräsentativ ist, von einer Variation (Δt ≤ΔT; C ≥ C₂), die sich aus der Einschränkung der Bewegung durch die Mittel, die einen Anschlag bilden, ergibt, und
c) Einwirken (1005, 1006) auf die Antriebsmittel (3; 103) in Abhängigkeit von dem Resultat der Differenzierung.

7. Verfahren nach Anspruch 6, **dadurch gekennzeichnet, dass** man auch die Variationen (dθ/dt ≤ V₁, C ≤ C₁) des Parameters, der von dem normalen Funktionieren der Antriebsmittel (3, 103) erzeugt wird, unterscheidet.

8. Verfahren nach einem der Ansprüche 6 oder 7, **dadurch gekennzeichnet, dass** die Unterscheidung auf der Grundlage der Dauer einer Variation (Δt) des Parameters, der im Wesentlichen einem Stoppen (θₙ - θₒ) der Antriebsmittel (3; 103) entspricht, ausgeführt wird.

9. Verfahren nach einem der Ansprüche 6 bis 8, **dadurch gekennzeichnet, dass** der Parameter, dessen Werte und/oder Variationen erfasst wird/werden, die Position (α) oder die Geschwindigkeit (θ) eines elektrischen Antriebsmotors (33, 133), das Moment (C), das von dem Motor entwickelt wird, die elektromotorische Gegenkraft des Motors, der Versorgungsstrom (I) des Motors oder die Spannungs- oder Stromphasenverschiebung zwischen den Wicklungen des Motors ist.

10. Verfahren nach einem der Ansprüche 6 bis 9, **dadurch gekennzeichnet, dass** man auf die Antriebsmittel einwirkt,
d) um die Betriebsrichtung der Antriebsmittel umzukehren (1006), wenn die Variation des Parameters als für eine Wechselwirkung (Δt ≤ ΔT; C₁<C<C₂) des Elements mit einem Hindernis repräsentativ unterschieden wird (1004), oder
e) um den Betrieb der Antriebsmittel zu stoppen (1005), wenn die Variation des Parameters von den Mitteln, die einen Anschlag (36, 37, 36', 37'; 136, 137, 136', 137') bilden, als aus der Einschränkung der Bewegung (Δt ΔT; C ≥ C₂) resultierend unterschieden wird.
